# EUROPÄISCHE PATENTSCHRIFT

(11) **EP 2 754 832 B1**
(45) Veröffentlichungstag und Bekanntmachung des Hinweises auf die Patenterteilung: **12.10.2016**
(21) Anmeldenummer: 13190465.8
(22) Anmeldetag: 28.10.2013
(51) Int. Cl.: E06B 3/54, E06B 3/673

(54) **Verfahren und Vorrichtung zum Einsetzen einer Scheibe in einen Rahmen**
Method and device for inserting a panel in a frame
Procédé et dispositif d'insertion d'un disque dans un cadre

(30) Priorität: 11.01.2013 DE 102013100278
(43) Veröffentlichungstag der Anmeldung: 16.07.2014
(73) Patentinhaber: SCHÜCO International KG, 33609 Bielefeld (DE)
(72) Erfinder: Ferrari-Hoh, Sebastian, 33609 Bielefeld (DE); Stier, Helge, 32051 Herford (DE)
(74) Vertreter: Dantz, Jan Henning

(56) Entgegenhaltungen:
- DE-A1- 2 310 190
- DE-A1- 3 543 524
- DE-U- 7 326 211
- DE-U1-202005 004 338

## Beschreibung

Die Erfindung betrifft ein Verfahren zum Einsetzen einer Scheibe in einen Rahmen gemäß dem Oberbegriff des Anspruchs 1 sowie eine Vorrichtung zur Durchführung des Verfahrens.

Ein Rahmen als Bestandteil eines Fensters oder einer Tür, der aus innenseitig mit einem Glasfalz versehenen Rahmenholmen besteht, ist aus der DE 20 2005 004 338 U1 bekannt.

Darin ist eine Dämmleiste thematisiert, die in dem Glasfalz des jeweiligen Rahmenholms gehalten ist, wobei durch die Dämmleiste Wärmeverluste verringert werden sollen.

Vor allem zur Optimierung der Thermik im Glasfalz, d.h., um eine ausreichende Belüftung des Randes einer in den Rahmen eingesetzten Glasscheibe zu gewährleisten, weist die Dämmleiste auf ihrer dem Rand der Glasscheibe zugewandten Seite mehrere, parallel und abständig zueinander in Längsrichtung verlaufende Stege auf, unter Bildung von Kanälen. Dabei kann die Dämmleiste abschnittsweise quer zur Längserstreckung unterbrochen sein.

Um ein für die genannte Funktion ausreichendes Abmaß zu erhalten, sind die Stege entsprechend hoch ausgebildet und demzufolge aufgrund der Elastizität des Materials, aus dem die Dämmleiste besteht, quer zur Längserstreckung, also in Einschubrichtung der Glasscheibe, relativ leicht verformbar.

Für eine gute Wärmedämmung ist ein möglichst geringer Luftspalt zwischen der Isolierglasscheibe und dem Rahmen wichtig. Daher kann es durch Fertigungstoleranzen der Bauteile zu Maßüberschneidungen, also Zwängungen kommen, die von der Dämmleiste aufgenommen werden müssen.

Dies kann beim Einsetzen der Glasscheibe dazu führen, dass die Stege einer oder zweier benachbarter Dämmleisten derart umgebogen werden, dass die jeweils zwischen zwei Stegen gebildeten Kanäle quasi beseitigt werden, so dass die durch die Kanäle angestrebte thermische Wirkung nicht mehr erreicht wird.

Aber auch das Einsetzen der Glasscheibe selbst gestaltet sich bei der bekannten Konstruktion mitunter schwierig, da die einzelnen Stege in Einschieberichtung einen Widerstand bilden, d.h., nach einer Verformung des ersten Steges liegt die Scheibe an dem zweiten Steg an, der dann mit entsprechendem Kraftaufwand umzubiegen ist. Ebenfalls besteht die Gefahr, dass die Dämmleiste bei der Montage derart gestaucht wird, dass eine Isolierglasmontage nicht mehr möglich ist, bzw. die Dämmleiste unbrauchbar wird. Insoweit entspricht das bekannte Verfahren zum Einsetzen einer Scheibe nur ungenügend den Forderungen nach einer optimalen Montage.

In der DE 35 43 524 A1 ist ein Fenster- oder Türflügel offenbart, bei dem ein zwischen einer Glasscheibe und einem Falz des Flügels gebildeter Zwischenraum durch einen Füllstoff ausgefüllt ist. Zwischen dem Füllstoff und dem Grund des Falzes ist eine Dampfsperre angeordnet. Im Gegensatz zum gattungsbildenden Stand der Technik ist bei diesem bekannten Fenster- oder Türflügel keine Dämmleiste mit Stegen vorgesehen.

DE 23 10 190 A1 offenbart ein Verfahren zum Einsetzen von Scheiben in einen Rahmen gemäß dem Oberbegriff von Anspruch 1 und eine Vorrichtung zum Einsetzen von Scheiben in einen Rahmen gemäß dem Oberbegriff von Anspruch 4.

Der Erfindung liegt daher die Aufgabe zugrunde, ein Verfahren und eine Vorrichtung der gattungsgemäßen Art so weiterzuentwickeln, dass unter Beibehaltung der vollen Funktionsfähigkeit der Dämmleisten eine einfachere und kostengünstigere Montage der Scheibe möglich ist.

Diese Aufgabe wird durch ein Verfahren mit den Merkmalen des Anspruchs 1 sowie durch eine Vorrichtung zur Durchführung des Verfahrens gelöst. Erfindungsgemäß wird nun vor dem Einsetzen der Glasscheibe auf die Dämmleiste ein Deckstreifen aufgebracht, der die Stege in Längserstreckung zumindest teilweise überdeckt, so dass sich eine wenigstens partiell geschlossene Fläche ergibt. Dieser Deckstreifen bildet somit eine Einführhilfe, da ein unmittelbarer Kontakt mit den Stegen und damit deren Verformung quer zur Längserstreckung, praktisch ausgeschlossen ist.

Dabei besteht der Deckstreifen aus einem folienartigen Material mit einer Steifigkeit, die ein behinderungsfreies Einsetzen der Scheibe gewährleistet, d.h., der Deckstreifen bildet insoweit eine weitgehend planebene Fläche.

Nach einem Einsetzen der Scheibe kann der Deckstreifen entfernt werden, wobei dies durch ein einfaches Herausziehen zur Einsetzseite des Rahmenholms hin erfolgt, die anschließend durch Einsetzen einer Verglasungsleiste verschlossen wird.

Prinzipiell denkbar ist jedoch auch, den Deckstreifen nicht zu entfernen, sondern ihn in seiner Lage zu belassen. Dies bietet sich besonders dann an, wenn der Deckstreifen eine Halteverstärkung für die mit dem Rahmenholm verrasteten Verglasungsleiste bilden soll.

In diesem Fall liegt ein seitlicher Überstand des Deckstreifens an einer Innenseite der Verglasungsleiste an, wobei Rückstellkräfte des bevorzugt aus einem elastischen Material bestehenden Deckstreifens derart auf die Verglasungsleiste wirken, dass eine zusätzliche Verspannung eines Fußes der Verglasungsleiste mit einer Rastnut des Rahmenholms erfolgt.

In diesem Sinne ist auch eine Sicherung der Verglasungsleiste am Rahmenholm möglich, wenn der insoweit komplettierte Rahmen vormontiert, also zunächst ohne eingesetzte Scheibe, an den Montageort transportiert wird.

Damit ist ein Transport von Losteilen, wie bisher üblich, nicht mehr erforderlich, so dass Montagefehler durch eine nachträgliche falsche Zuordnung und Verwechselung der Losteile ausgeschlossen sind.

Um das Einsetzen der Glasscheibe zu erleichtern, kann der Deckstreifen an der Dämmleiste fixiert werden. Hierzu ist der Deckstreifen auf seiner den Stegen zugewandten Seite mit einem Haftklebstoff versehen, der einerseits eine Fixierung des Deckstreifens und andererseits ein leichtes Ablösen ermöglicht.

Alternativ oder ergänzend hierzu kann der Deckstreifen formschlüssig mit dem Rahmenholm verbunden sein, wozu der Deckstreifen Formschlussmittel aufweist, die in eine hinterschnittene Rastnut des Rahmenholms eingreifen.

Als Formschlussmittel kann der Deckstreifen auf seiner den Stegen der Dämmleiste zugewandten Unterseite einen Klemmfuß aufweisen, der mit der Rastnut korrespondiert.

Zur Montage des Deckstreifens wird zunächst dieser Klemmfuß in die Rastnut des Rahmenholms eingesetzt, anschließend erfolgt die Auflage des übrigen Deckstreifens, wobei dies durch das Einschieben der Glasscheibe erfolgen kann, mit der der die Stege überdeckende Bereich des Deckstreifens angedrückt wird.

Als weitere Ausführungsvariante können die Formschlussmittel des Deckstreifens als Zungen, Laschen oder Näpfchen ausgebildet sein, letztere durch Tiefziehen. Dabei sind diese Formschlussmittel hintereinander liegend abständig zueinander angeordnet und in die Rastnut eingedrückt, so dass die Verrastung des Deckstreifens mit dem Rahmenholm punktuell erfolgt.

Diese Ausbildungen der Formschlussmittel sind mit einem sehr geringen Materialeinsatz realisierbar und können, bei Ausbildung als Zungen oder Laschen, mit den benachbarten Bereichen des Deckstreifens vor einer Montage flächenbündig verlaufen, wodurch sich eine platzsparende Wicklung des Deckstreifens ergibt, wenn dieser als Rollenmaterial bereitgestellt werden soll.

Nach einem weiteren Gedanken der Erfindung ist vorgesehen, dass der von einer Rolle ablängbare Deckstreifen abschnittsweise mit quer zur Längsrichtung vorgesehenen Materialschwächungen, beispielsweise in Form von Perforationen oder dergleichen, versehen ist. Hierdurch kann, je nach Abstand zwischen den Materialschwächungen, ein relativ maßgenaues Trennen des Deckstreifens von der Rolle erfolgen.

Weitere vorteilhafte Ausbildungen der Erfindung sind in den Unteransprüchen gekennzeichnet.

Das erfindungsgemäße Verfahren sowie Ausführungsbeispiele einer Vorrichtung zur Durchführung des Verfahrens werden nachfolgend anhand der beigefügten Zeichnungen beschrieben.

Es zeigen:
- Figur 1: eine Ausführungsvariante des neuen Verfahrens in verschiedenen Verfahrensschritten
- Figur 2: einen Teilausschnitt eines Rahmens für ein Fenster oder eine Tür in einer perspektivischen Ansicht
- Figuren 3-14: jeweils ein Ausführungsbeispiel einer in einen Rahmenholm eingesetzten Vorrichtung zur Durchführung des Verfahrens in einem Querschnitt
- Figur 15: ein weiteres Ausführungsbeispiel einer montierten Vorrichtung in einem Querschnitt
- Figuren 16 u. 17: jeweils eine Vorrichtung zur Durchführung des Verfahrens in einer perspektivischen Ansicht
- Figuren 18 - 20: weitere Ausführungsvarianten der erfindungsgemäßen Vorrichtung als Einzelheit jeweils in einer Draufsicht (Figur 18) bzw. einer perspektivischen Ansicht (Figur 19) und in montierter Stellung (Figur 20).

In der Figur 1 ist in Einzeldarstellungen fortschreitend das Einsetzen einer Scheibe 4, hier einer Isolierglasscheibe, in einen aus mehreren Rahmenholmen 1 bestehenden Rahmen eines Fensters oder einer Tür dargestellt.

Dabei besteht jeder Rahmenholm 1 aus einem Profilstab, mit einem Glasfalz 5, in dem eine Dämmleiste 2 angeordnet ist, an deren dem Rahmenholm 1 abgewandten Seite mehrere parallel und mit Abstand zueinander verlaufende, sich in Längsrichtung erstreckende Stege 3 angeformt sind.

Gemäß der Erfindung wird auf die in den vorbereiteten Rahmen bzw. den jeweiligen Rahmenholm 1 eingesetzte Dämmleiste 2 ein Deckstreifen 6 aufgebracht, der in Endstellung, entsprechend den Figuren 1 b und c) die Stege 3 in Längserstreckung zumindest teilweise überdeckt.

Dieser Deckstreifen 6, der in diesem Beispiel im Überdeckungsbereich mit der Dämmleiste 2 glattflächig ausgebildet ist, weist auf seiner dem Rahmenholm 1 zugewandten Unterseite einen Klemmfuß 8 auf, der in einer hinterschnittenen Rastnut 7 des Rahmenholms 1 einliegt und so den Deckstreifen 6 sicher hält.

In der Figur 1a) ist zu erkennen, dass die Scheibe 4 nach dem Anbringen des Deckstreifens 6 in den Rahmen eingesetzt wird, wobei der zuvor schräg stehende Deckstreifen 6 mit zunehmendem Einsetzverlauf seine auf den Stegen 3 aufliegende Endstellung einnimmt.

Um den Deckstreifen 6 nach erfolgter Montage der Scheibe 4 abnehmen zu können, ist an der der Einschuböffnung für die Scheibe 4 zugewandten Seite eine Grifflasche 9 vorgesehen.

In der Figur 2 ist eine Rahmenecke eines Fenster oder einer Tür mit zwei winklig zueinander stehenden Rahmenholmen 1 erkennbar, deren jeweilige Dämmleiste 2 von einem Deckstreifen 6 überdeckt ist.

Dabei weist der Deckstreifen 6 quer zur Längserstreckung verlaufende Materialschwächungen auf, in Form von Perforationen 12, die in Trennschlitze 10 übergehen. Dadurch ist der Deckstreifen 6, der vorzugsweise als Rollenmaterial vorliegt, entsprechend dem durch die Abstände der Perforationen 12 vorgegebenen Maße ablängbar, so dass dem jeweiligen Längenabmaß der Dämmleiste 2 entsprechend ein Deckstreifen 6 abgelängt werden kann. Ebenfalls ermöglicht die Perforation bzw. ermöglichen die Trennschlitze eine umlaufende, also um die Rahmenecke herum verlaufende Einbringung des Deckstreifens.

In den Figuren 3 bis 14 sind unterschiedliche Ausführungsvarianten des Deckstreifens 6 abgebildet und zwar hauptsächlich in verschiedenen Konfigurationen des Klemmfußes 8.

So ist gemäß der Figur 3 der Klemmfuß 8 dachförmig ausgebildet, mit zwei länglich zueinander stehenden Schenkeln, wobei der gebildete First an der Unterseite des Deckstreifens 6 angeschlossen ist.

In der Figur 4 ist die Grifflasche 9 durch Dopplung des Deckstreifenmaterials gebildet, wobei sich an diese Dopplung der Klemmfuß 8 mit einer C-förmigen Kontur anschließt, die an den zugeordneten Wänden der Rastnut 7 anliegt.

Ebenfalls einen im Querschnitt C-förmigen Klemmfuß 8 weist die Variante nach Figur 5 auf, wobei der Klemmfuß 8 einseitig an der Unterseite des Bereiches des Deckstreifens 6 angeschlossen ist, der zwischen der Überdeckung der Stege 3 und der Grifflasche 9 liegt. Hierbei ist gegenüberliegend die Fortsetzung des Deckstreifens 6 außerhalb der Überdeckung der Stege 3 bis an den äußeren Randbereich der Dämmleiste 2 geführt.

In der Figur 6 ist der Deckstreifen 6 so bemessen, dass er eine planebene Grundfläche einnimmt, an die sich der Klemmfuß 8 mit einer T-förmigen Konturierung anschließt, die in den Bereich der Grifflasche 9 übergeht, wobei der Klemmfuß 8 an den die Hinterschneidungen bildenden Begrenzungswänden der Rastnut 7 anliegt.

Vergleichbar damit ist die Ausführungsvariante in der Figur 7, bei der allerdings der Klemmfuß 8 nach oben hin nicht offen ist, wie bei dem nach der Figur 6, sondern eine geschlossene Kontur aufweist.

Die Figur 8 wiederum zeigt einen Klemmfuß 8, der dem aus Figur 5 entspricht, wobei hier allerdings die Deckschicht 6 gegenüberliegend nicht bis an den äußeren Rand der Dämmleiste 2 geführt ist, sondern, vergleichbar dem in Figur 7, eine planebene Fläche bildet.

In der Figur 9 ist der Klemmfuß 8 als separates, an der Unterseite der Deckschicht 6 angeordnetes Teil ausgebildet, das mit dieser verbunden ist und ebenfalls eine T-förmige Kontur aufweist.

In der Figur 10 besteht der Klemmfuß 8 aus zwei parallel und abständig zueinander angeordneten Längswülsten, die die Hinterschneidungen der Rastnut 7 hintergreifen und so einen Formschluss bilden.

In der Figur 11 besteht der Klemmfuß 8 aus zwei, in ihrer Funktion den Längswülsten nach der Figur 10 vergleichbaren, nach außen gerichteten Hakenleisten, die ebenfalls die Hinterschneidung der Rastnut 7 hintergreifen.

In der Figur 12 ist der Klemmfuß 8 als Fortsetzung der doppellagigen Grifflasche 90 gestaltet, wobei er eine der Ausführung nach Figur 4 entsprechende Konturierung aufweist. Die Auflagefläche des Deckstreifens 6 ist im Querschnitt mäanderförmig profiliert und zwar derart, dass die Köpfe der Stege 3 übergriffen werden.

In den Figuren 13 und 14 wiederum ist ein Ausführungsbeispiel dargestellt, bei dem der Deckstreifen 6 nicht mit dem Rahmenholm 1 formschlüssig verbunden ist, sondern mittels eines rückseitig aufgetragenen Haftklebers an den Oberseiten der Stege 3 gehalten ist. Dabei ist der Haftkleber so eingestellt, dass nach einem Einsetzen der Scheibe 4 der Deckstreifen 6 mithilfe der Grifflasche 9 abgezogen werden kann.

Bei der in der Figur 14 gezeigten Ausführung hingegen ist der Deckstreifen 6 so modifiziert, auch hinsichtlich der Klebeigenschaften des Haftklebers, dass er nach einem Einsetzen der Scheibe 4 quasi als verlorenes Teil verbleibt und nicht entfernt wird.

In der Figur 15 ist ein Rahmenholm 1 eines vormontierten Rahmens gezeigt, bei dem eine Verglasungsleiste 15 an den Rahmenholm 1 angeschlossen ist, wobei zu deren Transportsicherung der Deckstreifen 6 auf seiner der Verglasungsleiste 15 zugewandten Seite eine unter spitzem Winkel zu dem die Dämmleiste 2 überdeckenden Bereich verlaufende Umbiegung 14 aufweist, die sich an einer Innenseite der Verglasungsleiste 15 unter Spannung abstützt. Damit wird die Verglasungsleiste 15, die mit einem Rastfuß 13 in der Rastnut 7 einliegt, so verspannt, dass ein unbeabsichtigtes Lösen aus dieser Verankerung wirksam verhindert wird.

Nach einem Entfernen der Verglasungsleiste 15 zum Einsetzen der Scheibe 4, nimmt die Umbiegung 14 eine gestreckte Lage ein, so dass die Scheibe 4 problemlos eingelegt werden kann. Im Folgenden kann entweder der Deckstreifen 6 entfernt werden oder er verbleibt unter Bildung der Umbiegung 14 nach einem erneuten Einsetzen der Verglasungsleiste 15 und stellt auch dann eine zusätzliche Rastsicherung für die Verglasungsleiste 15 dar.

Als Vorrichtung zur Durchführung des Verfahrens sind in den Figuren 16 und 17 Ausführungsbeispiele eines Deckstreifens 6 gezeigt, wobei deutlich zu erkennen ist, dass quer zur Längserstreckung Materialschwächungen vorgesehen sind, die bei dem in der Figur 16 gezeigten Beispiel jeweils aus kurzen Abschnitten einer Perforation 12 und bei dem in der Figur 17 gezeigten Beispiel aus einer durchgehenden Perforation 12 bestehen. Dabei schließen sich an die Abschnitte der Perforation 12 gemäß Figur 16 seitlich sowohl im Überdeckungsbereich mit den Stegen 3 wie auch im Bereich der Grifflaschen 9 Schlitze 10 an. Weiterhin können auch Markierungen, z.B. Einschnitte oder Aufdrucke, zum messmittelfreien aber dennoch passgenauen Ablängen, vorhanden sein.

In den Figuren 18 a) - f) sind jeweils hinsichtlich ihrer Formschlussmittel unterschiedliche Ausführungsvarianten des Deckstreifens 6 dargestellt und zwar in einer Draufsicht vor einer Montage.

So zeigt die Figur 18a) die Formschlussmittel als durch Stanzen hergestellte Zungen 16, die, wie Figur 20a) deutlich wiedergibt, in montierter Stellung, d.h., auf die Dämmleiste 2 des Rahmenholms 1 aufgelegt, in die Rastnut 7 eingreifen und so eine Verschiebesicherung des Deckstreifens 6 quer zur Längserstreckung des Rahmenholms 1 bilden.

Für die gleiche Funktion sind, gemäß den Abbildungen der Figur 18b) und c) durch Stanzen ausgebildete Laschen 17, 18 vorgesehen, ebenso in den Figuren 18e) und f), die vor einer Montage flächenbündig mit den übrigen Bereichen des Deckstreifens 6 verlaufen und erst nach einer Montage durch Eindrücken in die Rastnut 7 ragen.

Dabei ist die Breite der Formschlussmittel so bemessen, dass diese mit geringem Spiel oder spielfrei in der Rastnut 7 einliegen, d.h. im letzteren Fall praktisch geklemmt. Die Zungen 16 oder die Laschen 17 können auch gegenüber der Rastnut 7 mit Übermaß ausgebildet sein, so dass sie nach einem Eindrücken in die hinterschnittene Rastnut 7 aufgrund der dem Material des Deckstreifens 6 innewohnenden Rückstellkräfte die Rastnut 7 hintergreifen.

In der Figur 18d) sind die Formschlussmittel als Näpfchen 19 ausgebildet und beispielsweise durch Tiefziehen hergestellt. In montierter Stellung, entsprechend der Figur 20d), ragen diese Näpfchen 19 in die Rastnut 7.

Die Figur 19 schließlich zeigt zur Veranschaulichung den Deckstreifen 6 mit abgewinkelter Grifflasche 9 und beispielhaft dargestellten Verschlussmitteln in Form einer ausgestellten Zunge 16 einerseits und eines Näpfchens 19 andererseits.

Im Übrigen sind die Deckstreifen 6 in diesen Ausführungsbeispielen mit den Schlitzen 10 versehen. Selbstverständlich besteht auch die Möglichkeit auf diese Schlitze 10 oder auf Perforationen 12 (Figur 17) zu verzichten, wobei dann ein Ablängen der Deckstreifen 6 von einer Rolle mittels eines geeigneten Schneidwerkzeugs erfolgt.

## Patentansprüche

1. Verfahren zum Einsetzen einer Scheibe (4), insbesondere einer Glasscheibe, in einen aus Rahmenholmen (1) bestehenden Rahmen eines Fensters, einer Tür oder dergleichen, wobei in einem Glasfalz (5) des jeweiligen Rahmenholms (1) eine Dämmleiste (2) einliegt, die zur Scheibe (4) hin vorstehende, in Längsrichtung des Glasfalzes (5) sich erstreckende, parallel und abständig zueinander angeordnete Stege (3) aufweist, **dadurch gekennzeichnet, dass** am Rahmenholm (1) und/oder an der eingelegten Dämmleiste (2) ein in Endstellung die Stege (3) in Längserstreckung zumindest teilweise überdeckender Deckstreifen (6) angebracht und danach die Scheibe (4) eingesetzt wird.

2. Verfahren nach Anspruch 1, **dadurch gekennzeichnet, dass** der Deckstreifen (6) nach dem Einsetzen der Scheibe (4) entfernt wird.

3. Verfahren nach Anspruch 1 oder 2, **dadurch gekennzeichnet, dass** vor dem Einsetzen der Scheibe und nach dem Anbringen des Deckstreifens (6) eine Verglasungsleiste (15) mit dem Rahmenholm (1) formschlüssig verbunden wird, wobei ein über die Überdeckungsfläche der Stege (3) vorstehender freier Randbereich des Deckstreifens (6) als Umbiegung (14) unter Spannung an einer Innenseite der Verglasungsleiste (15) anliegt.

4. Vorrichtung zum Einsetzen einer Scheibe (4), insbesondere einer Glasscheibe, in einen aus Rahmenholmen (1) bestehenden Rahmen eines Fensters, einer Tür oder dergleichen, umfassend einen Rahmenholm (1) und eine Dämmleiste (2), wobei in einem Glasfalz (5) des jeweiligen Rahmenholms (1) eine Dämmleiste (2) einliegt, die zur Scheibe (4) hin vorstehende, in Längsrichtung des Glasfalzes (5) sich erstreckende, parallel und abständig zueinander angeordnete Stege (3) aufweist, **gekennzeichnet durch** einen Deckstreifen (6), der die Stege (3) in Längserstreckung zumindest teilweise überdeckt.

5. Vorrichtung nach Anspruch 4, **dadurch gekennzeichnet, dass** der Deckstreifen (6) Form- und/oder Stoffschlussmittel zur Befestigung an einem Rahmenholm (1) und/oder einer Dämmleiste (2) aufweist.

6. Vorrichtung nach Anspruch 4 oder 5, **dadurch gekennzeichnet, dass** der Deckstreifen (6) mindestens eine, randseitig vorgesehene Grifflasche (9) aufweist.

7. Vorrichtung nach einem der Ansprüche 4 bis 6, **dadurch gekennzeichnet, dass** zum lösbaren Stoffschluss ein Haftkleber an einer Seite des Deckstreifens (6) vorgesehen ist.

8. Vorrichtung nach einem der Ansprüche 4 bis 7, **dadurch gekennzeichnet, dass** das mindestens eine Formschlussmittel formschlüssig in eine Rastnut (7) des Rahmenholms (1) einsetzbar ist.

9. Vorrichtung nach einem der Ansprüche 4 bis 8, **dadurch gekennzeichnet, dass** das Formschlussmittel als Klemmfuß (8) ausgebildet ist.

10. Vorrichtung nach einem der Ansprüche 4 bis 9, **dadurch gekennzeichnet, dass** die Formschlussmittel als durch Stanzen hergestellte Zungen (16) oder Laschen (17, 18) ausgebildet sind oder als durch Tiefziehen hergestellte Näpfchen (19).

11. Vorrichtung nach einem der Ansprüche 4 bis 10, **dadurch gekennzeichnet, dass** die Zungen (16) oder Laschen (17, 18) in Längserstreckung des Deckstreifens (6) abständig zueinander angeordnet sind und vor einer Montage flächenbündig mit dem Deckstreifen (6) im Übrigen verlaufen.

12. Vorrichtung nach einem der Ansprüche 4 bis 11, **dadurch gekennzeichnet dass** der Deckstreifen (6) eine im Querschnitt mäanderförmige Konturierung zur Übergreifung der Stege (3) aufweist.

13. Vorrichtung nach einem der Ansprüche 4 bis 12, **dadurch gekennzeichnet dass** der Deckstreifen (6) mit einer Vielzahl von quer zur Längserstreckung verlaufenden Materialschwächungen, in Form von Perforierungen (12) und/oder Schlitzen (10) versehen ist.

14. Vorrichtung nach Anspruch 4, **dadurch gekennzeichnet, dass** der Deckstreifen (6) aus einem zugfesten Material besteht.

15. Vorrichtung nach einem der Ansprüche 4-14, wobei eine Verglasungsleiste (15) mit dem Rahmenholm (1) verbunden ist, **dadurch gekennzeichnet, dass** der Deckstreifen (6) eine an der Innenseite der Verglasungsleiste (15) unter Spannung anliegende Umbiegung (14) aufweist.

16. Rahmen nach Anspruch 15, **dadurch gekennzeichnet, dass** die Umbiegung (14) in einem spitzen Winkel zu dem die Dämmleiste (2) überdeckenden Bereich verläuft.

17. Rahmen nach Anspruch 15 und 16, **dadurch gekennzeichnet, dass** der Deckstreifen (6) form- oder stoffschlüssig mit dem Rahmenholm (1) verbunden ist.

## Claims

1. A method for inserting a pane (4), in particular a glass pane, into a frame, which consists of frame spars (1), of a window, a door, or the like, wherein an insulation strip (2) is inserted into a glass rebate (5) of the respective frame spar (1), which insulation strip has webs (3), which protrude toward the pane (4), extend in the longitudinal direction of the glass rebate (5), and are arranged in parallel and at a distance from one another, **characterized in that** a cover strip (6), which at least partially overlaps the webs (3) in longitudinal extension in the end position, is attached to the frame spar (1) and/or to the inserted insulation strip (2) and the pane (4) is inserted thereafter.

2. The method according to Claim 1, **characterized in that** the cover strip (6) is removed after the insertion of the pane (4).

3. The method according to Claim 1 or 2, **characterized in that**, before the insertion of the pane and after the attachment of the cover strip (6), a glazing strip (15) is connected in a formfitting manner to the frame spar (1), wherein a free edge region of the cover strip (6), which protrudes beyond the overlap area of the webs (3), presses against an interior of the glazing strip (15) as a bent-over region (14).

4. A device for inserting a pane (4), in particular a glass pane, into a frame, which consists of frame spars (1), of a window, a door, or the like, comprising a frame spar (1) and an insulation strip (2), wherein an insulation strip (2) is inserted into a glass rebate (5) of the respective frame spar (1), which insulation strip has webs (3), which protrude toward the pane (4), extend in the longitudinal direction of the glass rebate (5), and are arranged in parallel and at a distance from one another, **characterized by** a cover strip (6), which at least partially overlaps the webs (3) in longitudinal extension.

5. The device according to Claim 4, **characterized in that** the cover strip (6) has formfitting and/or material-bonding means for fastening to a frame spar (1) and/or an insulation strip (2).

6. The device according to Claim 4 or 5, **characterized in that** the cover strip (6) has at least one grip tab (9) provided on the edge side.

7. The device according to any one of Claims 4 to 6, **characterized in that** a pressuresensitive adhesive is provided on one side of the cover strip (6) for the detachable material bond.

8. The device according to any one of Claims 4 to 7, **characterized in that** the at least one formfitting means is insertable in a formfitting manner into a catch groove (7) of the frame spar (1).

9. The device according to any one of Claims 4 to 8, **characterized in that** the formfitting means is designed as a clamping base (8).

10. The device according to any one of Claims 4 to 9, **characterized in that** the formfitting means are formed as tongues (16) or tabs (17, 18) produced by stamping or as cells (19) by deep drawing.

11. The device according to any one of Claims 4 to 10, **characterized in that** the tongues (16) or tabs (17, 18) are arranged at a distance from one another in longitudinal extension of the cover strip (6) and moreover extend surface-flush with the cover strip (6) before installation.

12. The device according to any one of Claims 4 to 11, **characterized in that** the cover strip (6) has a meandering contour in cross section for overlapping the webs (3).

13. The device according to any one of Claims 4 to 12, **characterized in that** the cover strip (6) is provided with a plurality of material weak points extending transversely to the longitudinal extension, in the form of perforations (12) and/or slots (10).

14. The device according to Claim 4, **characterized in that** the cover strip (6) consists of a material having high tensile strength.

15. The device according to any one of Claims 4 to 14, wherein a glazing strip (15) is connected to the frame spar (1), **characterized in that** the cover strip (6) has a bent-over region (14), which presses against the interior of the glazing strip (15) with tension.

16. A frame according to Claim 15, **characterized in that** the bent-over region (14) extends at an acute angle to the region overlapping the insulation strip (2).

17. The frame according to Claim 15 and 16, **characterized in that** the cover strip (6) is connected in a formfitting or materially-bonded manner to the frame spar (1).

## Revendications

1. Procédé pour insérer un panneau (4), en particulier un panneau vitré, dans un châssis composé de longerons de châssis (1) d'une fenêtre, d'une porte ou similaire, dans lequel est placée dans une feuillure de vitrage (5) de chaque longeron de châssis (1) une bande isolante (2) qui présente des barrettes (3) dépassant en direction du panneau (4), s'étendant dans le sens de la longueur de la feuillure de vitrage (5) et disposées parallèlement et à distance les unes des autres, **caractérisé en ce qu'**un bandeau de couverture (6) recouvrant au moins partiellement les barrettes (3) sur la longueur est appliqué sur le longeron de châssis (1) et/ou sur la bande isolante (2) insérée et le panneau (4) est ensuite inséré.

2. Procédé selon la revendication 1, **caractérisé en ce que** le bandeau de couverture (6) est enlevé après l'insertion du panneau (4).

3. Procédé selon la revendication 1 ou 2, **caractérisé en ce qu'**avant le montage du panneau et après l'application du bandeau de couverture (6), une parclose (15) est assemblée en correspondance de forme avec le longeron de châssis (1), une zone de bord libre du bandeau de couverture (6) qui dépasse par-dessus la surface de couverture des barrettes (3) reposant sous tension sur une face intérieure de la parclose (15) sous la forme d'un retournement (14).

4. Dispositif pour insérer un panneau (4), en particulier un panneau vitré, dans un châssis composé de longerons de châssis (1) d'une fenêtre, d'une porte ou similaire, comprenant un longeron de châssis (1) et une bande isolante (2), dans lequel une bande isolante (2) repose dans une feuillure de vitrage (5) de chaque longeron de châssis (1) et présente des barrettes (3) dépassant en direction du panneau (4), s'étendant dans le sens de la longueur de la feuillure de vitrage (5) et disposées parallèlement et à distance les unes des autres, **caractérisé en ce qu'**il comporte un bandeau de couverture (6) qui recouvre au moins partiellement les barrettes (3) sur la longueur.

5. Dispositif selon la revendication 4, **caractérisé en ce que** le bandeau de couverture (6) présente des moyens d'engagement positif et/ou de solidarité de matière pour la fixation sur un longeron de châssis (1) et/ou une bande isolante (2).

6. Dispositif selon la revendication 4 ou 5, **caractérisé en ce que** le bandeau de couverture (6) présente au moins une patte de préhension (9) prévue du côté du bord.

7. Dispositif selon l'une des revendications 4 à 6, **caractérisé en ce qu'**un adhésif est prévu sur une face du bandeau de couverture (6) pour créer la solidarité de matière pouvant être défaite.

8. Dispositif selon l'une des revendications 4 à 7, **caractérisé en ce que** l'au moins un moyen d'engagement positif peut être inséré en engagement positif dans une rainure d'emboîtement (7) du longeron de châssis (1).

9. Dispositif selon l'une des revendications 4 à 8, **caractérisé en ce que** le moyen d'engagement positif est conformé comme un pied de serrage (8).

10. Dispositif selon l'une des revendications 4 à 9, **caractérisé en ce que** les moyens d'engagement positif sont conformés comme des languettes (16) ou des pattes (17, 18) formées par découpe à l'emporte-pièce ou comme des cuvettes (19) formées par emboutissage profond.

11. Dispositif selon l'une des revendications 4 à 10, **caractérisé en ce que** les languettes (16) ou les pattes (17, 18) sont disposées à distance les unes des autres sur la longueur du bandeau de couverture (6) et se trouvent par ailleurs en affleurement avec le bandeau de couverture (6) avant le montage.

12. Dispositif selon l'une des revendications 4 à 11, **caractérisé en ce que** le bandeau de couverture (6) présente un contour de section en méandres pour passer par-dessus les barrettes (3).

13. Dispositif selon l'une des revendications 4 à 12, **caractérisé en ce que** le bandeau de couverture (6) est muni de plusieurs zones d'affaiblissement du matériau perpendiculaires à son étendue longitudinale, qui prennent la forme de perforations (12) et/ou de fentes (10).

14. Dispositif selon la revendication 4, **caractérisé en ce que** le bandeau de couverture (6) se compose d'un matériau résistant à la traction.

15. Dispositif selon l'une des revendications 4 à 14, dans lequel une parclose (15) est assemblée avec le longeron de châssis (1), **caractérisé en ce que** le bandeau de couverture (6) présente un retournement (14) reposant sous tension sur la face intérieure de la parclose (15).

16. Châssis selon la revendication 15, **caractérisé en ce que** le retournement (14) forme un angle aigu par rapport à la zone recouvrant la bande isolante (2).

17. Châssis selon les revendications 15 et 16, **caractérisé en ce que** le bandeau de couverture (6) est assemblé au longeron de châssis (1) par engagement positif et/ou par solidarité de matière.
